# EUROPÄISCHE PATENTSCHRIFT

(11) **EP 0 180 840 B1**
(45) Veröffentlichungstag und Bekanntmachung des Hinweises auf die Patenterteilung: **23.09.1987**
(21) Anmeldenummer: 85113316.5
(22) Anmeldetag: 21.10.1985
(51) Int. Cl.: B65B 9/04, B65B 25/06

(54) **Verfahren und automatische Anlage zum Verpacken von Lebensmitteln, insbesondere von Wurstwaren**
Method and automatic plant for packaging food products, especially sausages
Procédé et installation automatique pour l'emballage d'aliments, spécialement des saucisses

(30) Priorität: 02.11.1984 CH 5257/84
(43) Veröffentlichungstag der Anmeldung: 14.05.1986
(73) Patentinhaber: RAPELLI S.A., CH-6865 Stabio (CH)
(72) Erfinder: Lombardi, Attilo, I-21100 Varese (IT)
(74) Vertreter: Keller, René, Dr.

## Beschreibung

Die Erfindung betrifft ein Verfahren zum Verpacken von Lebensmitteln, insbesondere von Wurstwaren, gemäss den Oberbegriff des Patentenspruchs 1 und eine automatische Anlage zur Durchführung des Verfahrens gemäss dem Oberbegriff des Patentanspruchs 11.

Verpackungsverfahren dieser Art werden insbesondere zum Verpacken von in Scheiben geschnittenen Wurstwaren eingesetzt. Sie sind von denjenigen Verfahren zu unterscheiden, bei denen die erste Folienbahn für das Verpacken der Wurstscheiben nicht vorgeformt, sondern ebenso wie die zweite Folienbahn als Flachbahn verwendet wird, so dass die zwischen den beiden flachen Folienabschnitten der fertigen Verpackung liegenden Wurstscheiben beim Ergreifen der Verpackung zusammengedruckt werden. Um dies zu vermeiden, werden beim eingangs genannten Verpackungsverfahren Ausbuchtungen in der ersten Folienbahn ausgeformt. Dabei wird die erste Folienbahn üblicherweise, wie z. B. in der CH-PS 581 046 beschrieben, durch eine Heissverformungsstation geführt, in welcher jeweils mehrere Ausbuchtungen nebeneinander in einer Querreihe in der ersten Folienbahn ausgeformt werden. Bei den bekannten Verfahren wird die mit den Ausbuchtungen versehene, erste Folienbehn dann durch eine Einfüllzone bewegt, wo die zu verpackenden Wurstscheiben entweder von Hand oder automatisch in die Ausbuchtungen abgefüllt werden. Dabei werden die Wurstscheiben im Arbeitstakt der Verformungsstation in die Ausbuchtungen eingebracht. Das bedingt, dass man die Wurst im voraus schneidet und dann rasch entsprechend dem Arbeitstakt der Verformungsstation in die Ausbuchtungen einer Querreihe verteilt. Dabei besteht die Gefahr, dass die Wurstscheiben beschädigt werden und ein unappetitliches Aussehen bekomen. Und eine auch nur kurzzeitige Verzögerung bei der Wurstscheibenzufuhr bedingt einen Unterbruch im Fördertakt der Folienbahnen und damit die Gefahr von Störungen bei der Ausformung der Ausbuchtungen und dem Verschweissen (Versiegeln) der Folienbahnen.

Der Erfindung liegt die Aufgabe zugrunde, das Lebensmittel, insbesondere Wurstscheiben, sorgfaltig und doch rasch, nämlich im Takt, in dem die Ausbuchtungen ausgeformt werden, in diese einzubringen. Dabei soll die Anlage vollautomatisch und ohne Handhabung, d.h. ohne Eingreifen von Bedienungspersonal arbeiten.

Die erfindungsgemässe Lösung dieser Aufgabe kennzeichnet sich in verfahrensmässiger Hinsicht durch die im Patentanspruch 1 und in vorrichtungsmässiger Hinsicht durch die im Patentanspruch 11 angegebenen Merkmale.

Durch die Erfindung lassen sich insbesondere folgende Vorteile erzielen: Die Fördergeschwindigkeit bzw. der Fördertakt der die vorgefertigten Schalen fördernden ersten Fördervorrichtung lasst sich genau an die jeweils für das Einbringen der Lebensnittel erforderliche Zeit anpassen. Dabei können die Lebensmittel, insbesondere Wurstwaren, gemäss den Ansprüchen 3 und 6 unmittelbar über einen Förderweg aufgeschnitten werden auf den die Schalen gefördert werden, so dass die Wurstscheiben jeweils direkt in eine Schale fallen und so jegliche Berührung der Scheiben beim Eingeben in die Schalen vermieden wird. Nach den Beladen können die Schalen gemäss Anspruch 4 bzw. 14 so gruppiert werden, dass jeweils die Schalen einer Gruppe in der für das Einbringen in die Ausbuchtungen einer oder mehrerer aufeinander folgender Querreihen richtigen, gegenseitigen Anordnung sind. Die so gruppierten Schalen werden dann durch die zweite Fördervorrichtung zur ersten Folienbahn befördert und gruppenweise in die Ausbuchtungen eingesetzt. Durch die vom Beladevorgang unabhangige Beförderung der beladenen Schalen durch die zweite Fördervorrichtung lassen sich kurzzeitige Verzögerungen beim Verarbeiten der Lebensmittel und Beladen der Schalen ausgleichen, d.h. die zweite Fördervorrichtung hat eine Pufferwirkung. Zum Ausgleich der erwähnten Verzögerungen kann zudem eine Pufferzone vorgesehen sein, in der die beladenen Schalen zwischengespeichert werden.

Ein weiterer Vorteil der Erfindung besteht darin, dass man durch geeignete Wahl des Materials der Schalen und der Folienbahnen sämtliche Anforderungen an die Verpackung erfüllen kann. Das war bisher nicht möglich. Vielmehr musste man Kompromisse bei der Materialwahl für die erste Folienbahn eingehen weil nichtgemeinsam erfüllbare Anforderungen wie leichte Verformbarkeit, hohe Biegesteifigkeit und umweltfreundliche Vernichtbarkeit bestehen. Beim erfindungsgemässen Verfahren kann man demgegenüber das Material für die untere Folienbahn und dasjenige für die Schalen so wählen dass beide gemeinsam die unterschiedliche Anforderung optimal erfüllen. Dabei kann für die Folienbahn ein flexibles, leicht verformbares sowie gasdichtes Material und für die Schalen ein verhältnismässig biegesteifes ("halbhartes") und gegebenenfalls zum Aufsaugen von Flüssigkeit poröses Material verwendet werden, wobei beide Materialien aus Umweltschutzgründen vorzugsweise aus chlorfreiem Kunststoff bestehen.

Im folgenden wird ein Ausführungsbeispiel der Erfindung anhand der beiliegenden, schematischen Zeichnung erläutert. Es zeigen:
Fig. 1 eine Draufsicht auf eine Verpackungsanlage,
Fig. 2 eine Seitenansicht der Verpackungsanlage in Blickrichtung des Pfeils II in Fig. 1,
Fig. 3 eine schematische Darstellung der Arbeitsvorgänge an den Folienbahnen,
Fig. 4 einen Schnitt durch eine fertiggestellte Verpackung, und
Fig. 5 eine Draufsicht auf eine mit Wurstscheiben beladene Schale, in grösserem Maßstab.

Die Anlage hat ein Magazin 1, in dem zwei Stapel vorgefertigter Schalen 2 gelagert sind. Die in der Draufsicht (Fig. 5) rechteckigen Schalen 2 sind an einer Ecke abgeschrägt und haben einen nach aussen vorstehenden, um den ganzen Schalenumfang herumlaufenden Kragen 3. Bie sind so im Magazin 1 angeordnet, dass ihre Langsseiten in der Förderrichtung der im folgenden beschriebenen Förderbänder liegen. Die Schalen 2 werden jeweils paarweise durch eine (nicht dargestellte) automatische Vorrichtung aus dem Magazin 1 auf ein Förderband 4 gegeben, an das ein Förderband 5 anschliesst, das die Schalen zu einer Schneidemaschine 6 fördert. An das Förderband 5 schliessen zwei in einem Abstand nebeneinander laufende Förderbänder 7, an, welche jeweils je eine der nebeneinander auf dem Band zugeführten Schalen 2 aufnehmen.

Die neuartige Schneidemaschine 6 ist auf einem die Förderbänder 5, 7 und 8 überbrückenden Gestell 10 angeordnet, so dass die von den Förderbändern 5, 7 und 8 geförderten Schalen direkt unter die Schneidezone gelangen. Die Schneidemaschine 6 hat ein einen verhältnismässig grossen Durchmesser aufweisendes, unmittelbar über den Förderbändern 7 und 8 angeordnetes Schneidemesser, dessen Schneidebene zur Vertikalen geneigt ist. Von den zu schneidenen Lebensmitteln werden jeweils zwei Stücke, z. B. zwei Salamiwürste, mittels einer Ladevorrichtung 14 in eine Haltevorrichtung 15 der Maschine 6 eingebracht, welche die beiden Salamiwürste halt und in Bezug auf das Schneidemesser fuhrt. Die beiden Förderbänder 7, 8 sind reversierbar angetrieben und mittels je einer (nicht dargestellten) Verschiebevorrichtung seitlich verschiebbar. Der Antrieb und die Verschiebevorrichtung werden dabei so gesteuert, dass die jeweils auf das Förderband 7 bzw. 8 aufgegebene Schale 2 zuerst in der Förderrichtung 16 unter dem Schneidemesser der Schneidmaschine 6 hindurchläuft, dann seitlich verschoben wird, anschliessend entgegen der Förderrichtung 16 unter dem Schneidmesser hindurch zurückläuft und schliesslich wieder in der Förderrichtung 16 zu einem an die Bänder 7, 8 anschliessenden Förderband 17 weiterbefördert wird. Wahrend dem Vor- und Zurücklaufen eines Schalenpaars wird jeweils die Schneidmaschine 6 in Betrieb gesetzt, wobei die vom Schneidmesser abgeschnittenen Scheiben 19 direkt in die Schalen 2 fallen. Die geneigte Stellung des Schneidmessers gewährleistet dabei, dass sich die Scheiben 19 flach in der Schale aneinander anlegen. Wegen der seitlichen Verschiebung des Bands 7 bzw. 8 zwischen dem Vor- und Zurücklauf wird jede Schale 2 mit zwei nebeneinander angeordneten, einander teilweise überdeckenden Reihen von Scheiben 19 beladen, wie in Fig. 5 dargestellt.

Das Förderband 17 fördert die beladenen Schalen 2 zu einem Tisch 18, auf dem die Schalen mittels einer (nicht dargestellten) Drehvorrichtung um 90° gedreht und paarweise auf eine Rutsche 20 gebracht werden von der sie auf ein Förderband 21 rutschen. Auf der Rutsche 20 und/oder am Ende des Tischs 18 können zwei (nicht dargestellte) Führungsschienenpaare angeordnet sein, um die Schalen quer zur Förderrichtung 16 für die im folgenden beschriebene Gruppenbildung richtig zu positionieren. Über dem Förderband 21 ist eine Gruppenbildungs- und Positioniervorrichtung 22 angoordnet, durch welche die Schalen 2 in Sechsergruppen 23 gruppiert werden. Dabei werden die sechs Schalen einer Gruppe in die richtige Lage für das weiter unten beschriebene Einbringen in Ausbuchtungen einer ersten Folienbahn gebracht. Die Vorrichtung 22 hat drei sich hintereinander quer über das Förderband 21 erstreckende Wellen 24 bis 26, an denen Anschläge 27 angebracht sind, die durch Drehen der Wellen in den Förderweg der Schalen hinein-und wieder aus diesem herausdrehbar sind und zum Einreihen der Schalen dienen. Dabei werden jeweils zuerst die Anschläge 27 der vordersten Welle 24 in den Förderweg gedreht, und nachdem das erste Schalenpaar an ihnen angeschlagen hat, werden die Anschläge der mittleren Welle 25, sowie schliesslich die Anschlage der hintersten Welle 26 in den Förderweg gedreht. Auf diese Weise befindet sich schliesslich das erste Schalenpaar an der Welle 26 und je ein weiteres Schalenpaar an den Wellen 25 und 24. Wenn die sechs Schalen so gruppiert und genau eingereiht sind, werden alle Anschläge 27 aus dem Forderweg herausgedreht, so dass die Schalengruppe 23 vom Förderband 21 weiterbefordert wird.

Das Förderband 21 fördert die Schalengruppen 23 an eine guer zu ihm geführte, erste Folienbahn 30. In die von einer Vorratsrolle 31 abgezogenen Folienbahn 30 werden - wie in Fig. 3 schematisch dargestellt - den Schalen 2 angepasste Ausbuchtungen 32 ausgeformt. Dabei werden jeweils in einer üblichen Heissverformungsvorrichtung 33 gleichzeitig zwei Querreihen zu je drei Ausbuchtungen 32, also eine Gruppe von insgesamt sechs Ausbuchtungen ausgeformt. Die vom Förderband 21 jeweils an die Folienbahn 30 geförderte Schalengruppe 23 wird mittels eines gabelförmigen Organs 35 vom Förderband 21 abgehoben, über die Ausbuchtungen 32 der Folienbahn 30 gebracht und in diese, wie durch Pfeile 36 in Fig. 3 angedeutet, abgesenkt. Das gabelförmige Organ 35 hat zwei, sich in Längsrichtung des Förderbands 21 erstreckende Armpaare 37, 38 die unter die Kragen 3 der drei hintereinander angeordneten Schalenpaare 2 der jeweiligen Gruppe geführt werden, so dass alle sechs Schalen der Gruppe gleichzeitig an ihren Kragen 3 vom Förderband 21 abgehoben und in die Ausbuchtungen 32 hineingebracht werden können. Danach werden die Armpaare 37, 38 wieder zurückgezogen, wobei die Schalen 2 in den Ausbuchtungen 32 bleiben und die Kragen 3 über die Ränder der Ausbuchtungen greifen.

Die Folienbahn 30 wird dann zu einer Schweißstation 40 geführt. An dieser wird eine von einer Vorratsrolle 41 abgezogene zweite Folienbahn 42 auf die erste Folienbahn 30 geführt und ein Schutzgas aus Stickstoff und Kohlendioxid zwischen die Folien 30,42 geleitet, wobei die anwesende Luft beseitigt wird. Die beiden Folienbahnen 30,42 werden dann um die Kragen 3 der Schalen 2 herum miteinander verschweisst. Dabei wird gleichzeitig auch der Kragen der Schalen mit der zweiten Folienbahn 42 (oder mit beiden Folienbahnen) verschweisst, damit ein fester Sitz der Schalen in den Ausbuchtungen 32 gewährleistet ist. Die miteinander verbundenen Folienbahnen werden anschliessend in eine Schneidestation 43 geführt, in welcher die in der beschriebenen Weise zusammenhängend erhaltenen Verpackungen 45 voneinander abgetrennt werden.

Wie eingangs schon erwähnt, sind die Schalen 2 an einer Ecke abgeschrägt, wobei auch die betreffende Kragenecke 47 abgeschrägt ist. Entsprechend werden die Ausbuchtungen 32 an einer Ecke abgeschrägt ausgeformt. Die beiden Folienbahnen 30,42 werden ebenso wie am übrigen Schalenumfang auch an der abgeschrägten Ecke unmittelbar angrenzend an den Kragen verschweisst. Demgegenüber werden die Verpackungen 45 in der Schneidestation 43 genau rechteckig abgetrennt. Dadurch erhalt die Folienbahn 42 der Verpackung 45 eine nicht mit der Folienbahn 30 verschweisste Ecke 48, die als Aufreissecke zum Aufreissen der Verpackung 45 dient.

Als Material für die Schalen 2 wird vorzugsweise Polystyrol mit beigemischtem K-Resin verwendet. Für die erste (untere) Folienbahn 30 eignet sich insbesondere Polyamid-Polyäthylen-Verbundfolie, für die zweite (obere) Folienbahn 42 Zellglas-Polyäthylen-Verbundfolie. Da die Schalen 2 an ihrem Kragen 3 mit den Folien verschweisst werden sollen, werden mit Polyäthylen überzogene Polystyrol-Schalen verwendet. Aus Umweltschutzgründen ist es, wie erwähnt, wesentlich, dass für die Schalen und die Folienbahnen chlorfreie Kunststoffe verwendet werden.

Die Anlage ermöglicht hohe Verpackungsraten von z. B. 60 Verpackungen pro Minute weil die Wurstscheiben unabhängig vom Fördertakt der Folienbahnen in die Schalen eingebracht werden, führen Unterbrüche bei der Verarbeitung z. B. infolge Ladens neuer Salamiwürste in die Haltevorrichtung 15, nicht zu Unterbrüchen und dadurch bedingten Störungen der Folienbearbeitung.

Beim Beladen der Schalen kann das Gewicht der eingebrachten Wurstscheiben laufend überwacht und dafür gesorgt werden, dass das Gesamtgewicht der in eine Schale eingegebenen Scheiben konstant bleibt, damit die Preisauszeichnung vereinfacht wird. Um dies zu gewährleisten, kann durch entsprechende Steuerung der Schneidmaschine 6 die Dicke der Scheiben geändert werden, wenn sich aufgrund der laufend bestimmten Gewichte der Einzelscheiben zeigt, dass das gewünschte Gesamtgewicht nicht einem ganzzahligen Vielfachen des Gewichts der Einzelscheiben entspricht. Vorzugsweise wird auch beim Wagen jegliche Handhabung der Wurstscheiben vermieden, also die Schale beim Beladen gewogen und das Gewicht der Einzelscheiben als Differenzgewicht bestimmt.

Das erfindungsgemässe Verfahren eignet sich auch für die Verpackung anderer Lebensmittel, insbesondere solcher, die unmittelbar nach der Verarbeitung möglichst ohne weitere Handhabung verpackt werden sollen. Wenn die Verarbeitung verhältnismässig viel Zeit erfordert können die Schalen auch auf mehreren, voneinander unabhängigen Förderwegen zu einer zentralen Stelle befördert, dort gruppiert und anschliessend gruppenweise zur ersten Folienbahn gefördert und in die Ausbuchtungen eingebracht werden.

## Patentansprüche

1. Verfahren zum Verpacken von Lebensmitteln (19), insbesondere von Wurstwaren, bei dem in einer ersten, zur Bildung von Verpackungsunterteilen dienenden Folienbahn (30) Ausbuchtungen (32) ausgeformt werden, die Lebensmittel (19) in die Ausbuchtungen (32) eingebracht werden, eine zweite, zur Bildung von Verpackungsoberteilen dienende Folienbahn (42) auf die erste Folienbahn (30) gebracht und um jede Ausbuchtung (32) herum dicht mit dieser verbunden wird, und die so zusammenhängend erhaltenen Verpackungen (45) voneinander getrennt werden, dadurch gekennzeichnet, dass vorgefertigte Schalen (2) mit den Lebensmitteln (19) beladen und die beladenen Schalen (2) in die Ausbuchtungen (32) der ersten Folienbahn (30) eingebracht werden.

2. Verfahren nach Anspruch 1, dadurch gekennzeichnet, dass den Ausbuchtungen (32) mit Spiel angepasste Schalen (2) verwendet werden, die einen über den Rand der Ausbuchtungen (32) greifenden Kragen (3) haben, und dass beim Verbinden der beiden Folienbahnen (30,42) die erste und/oder zweite Folienbahn (30, 42) auch noch fest mit dem Kragen (3) verbunden wird.

3. Verfahren nach Anspruch 1 oder 2, zum Verpacken von zerteilten Lebensmitteln, insbesondere geschnittenen Wurstwaren, dadurch gekennzeichnet, dass die Lebensmittel unmittelbar über einem Förderweg zerteilt werden, auf dem die Schalen (2) gefördert werden, so dass die abgetrennten Teile (19) direkt in die Schalen (2) fallen.

4. Verfahren nach einem der Ansprüche 1 bis 3, wobei jeweils mehrere Ausbuchtungen (32) nebeneinander in einer Querreihe in der ersten Folienbahn (30) ausgeformt werden, dadurch gekennzeichnet, dass die Schalen (2) nach dem Beladen so gruppiert werden, dass die Schalen (2) einer Gruppe (23) in der für das Einbringen in die Ausbuchtungen (32) einer oder mehrerer aufeinanderfolgender Querreihen richtigen Lage sind.

5. Verfahren nach Anspruch 4, dadurch gekennzeichnet, dass die in der Draufsicht annähernd rechteckigen Schalen (2) einen nach aussen vorstehenden Kragen (3) haben, und dass sämtliche Schalen (2) einer Gruppe mittels eines gabelförmigen, unter die Kragen (3) greifenden Organs (35) über die Ausbuchtungen (32) der ersten Folienbahn (30) gebracht und in diese abgesenkt werden.

6. Verfahren nach Anspruch 5, zum Verpacken von aufgeschnittenen Lebensmitteln, dadurch gekennzeichnet, dass die Schalen (2) auf einem ersten Förderwegabschnitt (4, 5, 7, 8) in Richtung ihrer längeren Rechteckseite gefördert werden, die Lebensmittel (19) unmittelbar uber dem ersten Förderwegabschnitt (4, 5, 7, 8) jeweils aufgeschnitten werden, während eine Schale (2) unter der Schneidestelle (6) hindurchgefördert wird, und die beladenen Schalen (2) auf einem zweiten, annähernd senkrecht an die erste Folienbahn (30) heranführenden Förderwegabschnitt (17,18. 21) um 90° gedreht (18), eingereiht (22) und in Gruppen (23) aufgeteilt zur ersten Folienbahn (30) gefördert werden.

7. Verfahren nach Anspruch 6, dadurch gekennzeichnet, dass die Schalen (2) auf dem ersten Förderwegabschnitt (4, 5, 7, 8) zum Beladen mit den aufgeschnittenen Lebensmitteln (19) zuerst in Richtung (16) zum zweiten Förderwegabschnitt (17,18,21) hin unter der Schneidestelle (6) hindurch gefördert (7, 8), danach seitlich verschoben, dann in entgegengesetzter Richtung unter der Schneidestelle (6) hindurch zurückgefördert und schliesslich wieder in der Richtung (16) zum zweiten Förderwegabschnitt (17, 18, 21) hin weiterbefördert werden, so dass die Schalen (2) mit einander teilweise überdeckenden Längsreihen von Lebensmittelnscheiben beladen werden.

8. Verfahren nach einem der Ansprüche 1 bis 7, dadurch gekennzeichnet, dass aus chlorfreien Kunststoffen bestehende Schalen (2) und Folienbahnen (30, 42), vorzugsweise aus Polystyrol bestehende Schalen (2), eine aus Zellglas-Polyäthylen-Verbundfolie bestehende zweite Folienbahn (42) und eine aus Polyamid-Polyäthylen-Verbundfolie bestehende erste Folienbahn (30) verwendet werden.

8. Verfahren nach einem der Ansprüche 1 bis 8, dadurch gekennzeichnet, dass unmittelbar vor dem dichten Verbinden der beiden Folienbahnen (30,42) und ggf. des Schalenkragens (3) ein Schutzgas, vorzugsweise Stickstoff und Kohlendioxid, zwischen die zu verbindenden Folienbahnabschnitte und in die Schalen (2) geleitet wird.

10. Verfahren nach einem der Ansprüche 1 bis 8, dadurch gekennzeichnet, dass die Ausbuchtungen (32) in der Draufsicht annähernd rechteckig und an einer Ecke abgeschrägt ausgeformt werden, und die Verbindung der beiden Folienbahnen (30, 42) an der abgeschrägten Ecke in einem Abstand von der Trennlinie erfolgt, an der die zusammenhängend gebildeten Verpackungen (45) voneinander getrennt werden, so dass an der zweiten Folienbahn (42) eine Aufreissecke (48) gebildet wird.

11. Automatische Anlage zur Durchführung des Verfahrens nach Anspruch 1, mit Zufuhr- und Transportmitteln für die erste und zweite Folienbahn (30,42), einer Verformungsvorrichtung (33) für die Ausformung der Ausbuchtungen (32) in der ersten Folienbahn (30), einer Schweissvorrichtung (40) zum Verschweissen der beiden Folienbahnen (30, 42) an den Umfangsrändern der Ausbuchtungen (32) sowie einer Abtrennvorrichtung (43) für das Abtrennen der Verpackungen (45), gekennzeichnet durch ein Magazin (1) für die vorgefertigten Schalen (2), eine erste Fördervorrichtung (4, 5, 7, 8), auf welche die im Magazin (1) gelagerten Schalen (2), aufgegeben werden und welche die Schalen (2) durch eine Beladestation (6) fördert, in welcher die Schalen (2) mit den Lebensmitteln (19) beladen werden, eine zweite Fördervorrichtung (17, 21) welche die mit den Lebensmitteln (19) beladenen Schalen (2) zur ersten Folienbahn (30) fördert, und ein Organ (35), das die beladenen Schalen (2) von der zweiten Fördervorrichtung (17, 21) abnimmt und in die Ausbuchtungen (32) der ersten Folienbahn (30) einbringt.

12. Anlage nach Anspruch 11 zur Durchführung des Verfahrens nach Anspruch 3, dadurch gekennzeichnet, dass die Beladestation eine die erste Fördervorrichtung (4, 5, 7, 8) überbrückende Zerteilvorrichtung (6) aufweist, welche die Lebensmittel zerteilt, derart, dass die abgetrennten Teile (19) direkt in die von der ersten Fördervorrichtung (4, 5, 7, 8) geförderten Schalen (2) fallen.

13. Anlage nach Anspruch 12, dadurch gekennzeichnet, dass die Zerteilvorrichtung eine die erste Fördervorrichtung (4, 5, 7, 8) überbrückende, vorzugsweise mit einer automatischen Ladevorrichtung (14, 15) versehene Schneidemaschine (6) ist, welche die Lebensmittel in Scheiben (19) schneidet und deren Schneidmesser schrag zur Vertikalen geneigt angeordnet ist, so dass die abgeschnittenen Scheiben (19) sich beim Herabfallen in die durch die erste Fördervorrichtung (4, 5, 7, 8) geförderten Schalen (2) flach in diesen aneinander anlegen.

14. Anlage nach einem der Ansprüche 11 bis 13, zur Durchführung des Verfahrens nach Anspruch 4, dadurch gekennzeichnet, dass in Förderrichtung (16) hinter der Beladestation (6) eine Gruppenbildungsstation (22) vorgesehem ist, in der die beladenen Schalen (2) in der für das Einbringen in die Ausbuchtungen (32) einer oder mehrerer aufeinanderfolgender Querreihen richtigen Anordnung gruppiert werden.

15. Anlage nach Anspruch 14, zur Durchführung des Verfahrens nach den Ansprüchen 2 und 5, dadurch gekennzeichnet, dass das Organ ein gabelförmiges Organ (35) ist, dessen Gabelteile zum Abnehmen einer Schalengruppe (23) unter die Kragen (3) der Gruppe (23) greifen, und dass die Schweissvorrichtung (40) zum gleichzeitigen Verschweissen der beiden Folienbahnen (30,42) an den Umfangsrändern der Ausbuchtungen (32) und der Schalenkragen (3) mit wenigstens einer der beiden Folienbahnen (30,42) ausgebildet ist.

## Claims

1. A method of packaging foodstuffs (19), in particular sausage goods, wherein depressions (32) are moulded into a first film strip (30) which serves to form the bottom parts of packages, the foodstuffs (19) are placed into the depression (32), a second film strip (42) which serves to form the top parts of packages is placed on the first film strip (30) and is tightly connected to this latter around each depression (32), the connected packages (45) which result being separeted from one another, characterised in that prefabricated shells (2) are loaded with the foodstuffs (19), the loaded shells (2) being placed into the depressions (32) in the first film strip (30).

2. A method according to Claim 1, characterised in that shells (2) are used which with clearance fit into the depressions (32) and have collars (3) engaging over the edge of the depressions (32), and in that when the two film strips (30, 42) are connected, the first and/or second film strip (30,42) is also rigidly connected to the collar (3).

3. A method according to Claim 1 or 2, for the packaging of divided foodstuffs, in particular sliced sausage goods, characterised in that the foodstuffs are divided directly over a conveyor path on which the shells (2) are conveyed so that the separated parts (19) fall directly into the shells (2).

4. A method according to one of Claims 1 to 3, wherein a plurality of depressions (32) are moulded alongside one another in a transverse row across the first film strip (30), characterised in that after being loaded, the shells (2) are so grouped that the shells (20) of one group (23) are in the correct position for deposition into the depressions (32) of one or a plurality of successive transverse rows.

5. A method according to Claim 4, characterised in that the (in plan view) substantially rectangular shells (2) have an outwardly projecting collar (3) and in that all shells (2) of one group are positioned above and lowered into the depressions (32) in the first film strip (30) by means of a bifurcated member (35) which engages under the collars (3).

6. A method according to Claim 5 for the packaging of cut foodstuffs, characterised in that the shells (2) are conveyed on a first portion (4, 5, 7, 8) of conveyor path in the direction of their longer side, the foodstuffs (19) being cut open directly above the first conveyor path portion (4, 5, 7, 8) while one shell (2) is being passed through underneath the cutting station (6), the loaded shells (2) being rotated (18) through 90° on a second conveyor path portion (17,18, 21) which extends approximately at a right-angle up to the first film strip (3), are aligned (22), divided into groups (23) and are passed to the first film strip (30).

7. A method according to Claim 6, characterised in that the shells (2) are conveyed (7, 8) on the first conveyor path portion (4, 5, 7, 8) to be loeded with the cut foodstuffs (19), firstly in the direction (16) of the second conveyor portion (17, 18, 21), and then under the cutting station (6), after which they are displaced laterally, then conveyed back in the opposite direction so that they pass under the cutting station (6) and in that they are finally conveyed on again in the direction (16) of the second conveyor path portion (17, 18, 21) so that the shells (2) are loaded with partially overlapping longitudinal rows of slices of foodstuffs.

8. A method according to one of Claims 1 to 7, characterised in that shells (2) and film strips (30, 42) which consist of chlorine-free synthetic plastics meteriels, the shells (2) preferably consisting of polystyrene, a second film strip (42) consisting of bonded cellulose polyethylene film and a first film strip (30) consisting of bonded polyamide polyethylene film are used.

9. A method according to one of Claims 1 to 8, cheracterised in that immediately prior to the sealing-tight connection of the two film strips (30, 42) and possibly of the shell collar (3), a protective ges, preferably nitrogen and carbon dioxide, is passed between the film strip portions which are to be connected, and into the shells (2).

10. A method according to one of Claims 1 to 9, characterised in thet the depressions (32) are in plan view moulded to be approximately rectangular and chamfered off at one corner, connection of the two film strips (30, 42) taking place at the chamfered off corner at a distance from the parting line at which the cohesively formed packages (45) are separated from one another, so that a tear-open corner (48) is formed on the second film strip (42).

11. Automatic plane for carrying out the method according to Claim 1, with feeding and conveyor means for the first and second film strips (30,42), a shaping device (33) for shaping the depressions (32) in the first film strip (30), a welding device (40) for welding the two film strips (30, 42) on the peripheral edges of the depressions (32) and a separating device (43) for separating the packages (45), characterised by a magazine (1) for the prefabricated shells (2), a first conveyor device (4, 5, 7, 8) to which the shells (2) stored in the magazine (1) are delivered and which conveys the shells (2) through a loading station (6) in which the shells (2) are loaded with the foodstuffs (19), a second conveyor device (17, 21) which conveys to the first film strip (30) the shells (2) which are loaded with the foodstuffs (19), and means (35) for withdrawing the loaded shells (2) from the second conveyor device (17, 21) and delivering them into the depressions (32) in the first film strip (30).

12. A plant according to Claim 11 for carrying out the method according to Claim 3, characterised in that the loading station has, bridging the first conveyor device (4, 5, 7, 8), a dividing device (6) which divides the foodstuffs so that the separated parts (19) fall directly into the shells (2) which are being conveyed by the first conveyor device (4, 5, 7, 8).

13. A plant according to Claim 12, characterised in that the dividing device is a cutting machine (6) bridging the first conveyor device (4, 5, 7, 8) and preferably provided with an automatic loading device (14,15) and which cuts the foodstuffs into slices (19), and of which the cutting blade is disposed at an oblique angle to the vertical, so that the cut-off slices (19), as they fall into the shells (2) conveyed by the first conveyor device (4, 5, 7, 8), bear flatly on one another when they are in the shells (2).

14. A plant according to one of Claims 11 to 13, for carrying out the method according to Claim 4, characterised in that in the direction (16) of conveyance, after the loading station (6), there is a group forming station (22) in which the loaded shells (2) are grouped in the correct disposition for deposition into the depressions (32) of one or a plurality of successive transverse rows.

15. A plant according to Claim 14, for carrying out the method according to Claims 2 and 5, characterised in that the member (35) is a bifurcated member, of which the fork parts, in order to withdraw a shell group (23), engage under the collars (3) of the group (23) and in that the welding device (40) is constructed for the simultaneous welding of the two film strips (30, 42) on the peripheral edges of the depressions (32) and of the shell collars (3) to at least one of the two film strips (30, 42).

## Revendications

1. Procédé d'emballage de produits alimentaires (19), notamment de saucissons, dans lequel on forme des creux (32) dans une première feuille en continu (30) servant à former les parties inférieures d'emballages, les produits alimentaires (19) sont placés dans les creux (32), une deuxième feuille en continu (42) servant à former les parties supérieures d'emballages est déposée sur la première feuille en continu (30) et est assemblée de manière étanche à celle-ci autour de chaque creux (32), et les emballages (45) ainsi obtenus, attachés les une aux autres, sont séparés, caractérisé en ce que des barquettes (2) préfabriquées sont chargées des produits alimentaires (19) et en ce que les barquettes (2) chargées sont introduites dans les creux (32) de la première feuille en continu (30).

2. Procédé selon la revendication 1, caractérisé en ce que l'on utilise des barquettes (2) adaptées aux creux (32) avec un certain jeu, qui comportent un rebord (3) passant sur le bord des creux (32), et en ce que lors de l'assemblage des deux feuilles (30,42), la première et/ou la deuxième feuille en continu (30,42) est assemblée de manière fixe au rebord (3).

3. Procédé selon la revendication 1 ou 2, pour l'emballage de produits alimentaires en morceaux, notamment de saucissons coupés en tranches, caractérisé en ce que les produits alimentaires sont coupés directement sur une voie de transport sur laquelle sont transportées les barquettes (2), de sorte que les morceaux (19) tombent directement dans les barquettes (2).

4. Procédé selon l'une des revendications 1 à 3, dans lequel on forme plusieurs creux (32) côte à côte, en une rangée transversale, dans la première feuille en continu (30), caractérisé en ce que les barquettes (2) sont groupées après leur chargement de telle sorte que les barquettes (2) d'un groupe (23) se trouvent dans une position correcte pour être placées dans les creux (32) d'une ou plusieurs rangées transversales successives.

5. Procédé selon la revendication 4, caractérisé en ce que les barquettes (2) approximativement rectangulaires en vue de dessus ont un rebord (3) saillant vers l'extérieur, et en ce que toutes les barquettes (2) d'un groupe sont amenées au moyen d'un organe (35) en forme de fourche les saisissant sous le rebord (3), au-dessus des creux (32) de la première feuille en continu (30), et déposées dans ceux-ci.

6. Procédé selon la revendication 5, pour l'emballage de produits alimentaires coupés en tranches, caractérisé en ce que les barquettes (2) sont acheminées sur un premier tronçon (4, 5, 7, 8) de voie de transport dans la direction de leur grand côté, en ce que les produits alimentaires (19) sont coupés directement au-dessus du premier tronçon de voie de transport (4, 5, 7, 8), tandis qu'une barquette (2) passe sous le point de coupe (6), et les barquettes (2) chargées sont tournées de 90° (18) sur le tronçon de voie de transport (17, 18, 21) approximativement perpendiculaire à la première feuille (30), sont acheminées, rangées (22) et réparties en groupes (23) vers la première feuille en continu (30).

7. Procédé selon la revendication 6, caractérisé en ce que les barquettes (2) se trouvant sur le premier tronçon de voie de transport (4, 5, 7, 8) passent (7, 8) tout d'abord dans le sens (16) en direction du deuxième tronçon de voie de transport (17, 18,21) sous le point de coupe (6) pour être chargées en produits alimentaires (19) coupés en tranches, sont ensuite déplacées latéralement, puis repassent encore sous le point de coupe (6) dans le sens inverse, pour finalement être à nouveau transportées dans le sens (16), en direction du deuxième tronçon de voie de transport (17, 18, 21), de sorte que les barquettes (2) sont chargées de rangées longitudinales de tranches de produits alimentaires se recouvrant partiellement.

8. Procédé selon l'une des revendications 1 à 7, caractérisé en ce que l'on utilise des barquettes (2) et des feuilles en continu (30, 42) en matières plastiques exemptes de chlore, de préférence des barquettes (2) en polystyrène, une deuxième feuille en continu (42) faite dans une feuille composite en cellulose et polyéthylène et une première feuille en continu (30) faite dans une feuille composite en polyamide et polyéthylène.

9. Procédé selon l'une des revendications 1 à 8, caractérisé en ce que l'on introduit un gaz de protection, de préférence de l'azote et du dioxyde de carbone, entre les tronçons de feuilles à assembler et dans les barquettes (2), immédiatement avant l'assemblage étanche des deux feuilles en continu (30, 32) et le cas échéant du rebord (3) des barquettes.

10. Procédé selon l'une des revendications 1 à 9, caractérisé en ce que les creux (32) sont formés, vus du dessus, approximativement rectangulaires et chanfreinés à un angle, et en ce que l'assemblage des deux feuilles en continu (30,42) s'effectue sur l'angle chanfreiné, à une certaine distance de la ligne de séparation le long de laquelle les emballages (45) attachés les une aux autres ont été séparés, de sorte qu'il se forme un angle d'arrachage (48) sur la deuxième feuille en continu (42).

11. Installation automatique de mise en oeuvre du procédé selon la revendication 1, comportant des moyens d'alimentation et de transport de la première et de la deuxième feuilles en continu (30,42), un dispositif de formage (33) pour le formage des creux (32) dans la première feuille en continu (30), un dispositif de soudage (40) pour souder les deux feuilles en continu (30,42) sur le pourtour des creux (32), ainsi qu'un dispositif de séparation (43) pour la séparation des emballages (45) caractérisée en ce qu'elle comporte un magasin (1) pour les barquettes (2) préfabriquées, un premier dispositif de transport (4, 5, 7, 8) sur lequel les barquettes (2) stockées dans le magasin (1) sont déposées et qui transportent les barquettes (2) à travers un poste de chargement (6) dans lequel les barquettes (2) sont chargées avec les produits alimentaires (19), un deuxième dispositif de transport (17, 21) qui transporte les barquettes (2) chargées avec les produits alimentaires (19) vers la première feuille en continu (30) et un organe (35) qui reprend les barquettes chargées (2) du deuxième dispositif de transport (17, 21 ) pour les déposer dans les creux (32) de la première feuille en continu (30).

12. Installation selon la revendication 11, de mise en oeuvre du procédé selon la revendication 3, caractérisée en ce que le poste de chargement comporte un dispositif de coupe (6) enjambant le premier dispositif de transport (4, 5, 7, 8), qui coupe les produits alimentaires de telle sorte que les morceaux (19) tranchés tombent directement dans les barquettes (2) transportées par le premier dispositif de transport (4, 5, 7, 8).

13. Installation selon la revendication 12, caractérisée en ce que le dispositif de coupe est une coupeuse (6) enjambant le premier dispositif de transport (4, 5, 7, 8), équipée de préférence d'un dispositif de chargement (14,15) automatique, qui coupe les produits alimentaires en tranches (19) et dont le couteau est disposé obliquement par rapport à la verticale, de telle sorte que les tranches (19) découpées se rangent à plat en tombant dans les barquettes (2) transportées par le premier dispositif de transport (4, 5, 7, 8).

14. Installation selon l'une des revendications 11 à 13 de mise en oeuvre du procédé selon la revendication 4, caractérisée en ce qu'il est prévu un poste de groupage (22) en aval du poste de chargement (6) dans le sens du transport (16), dans lequel les barquettes (2) chargées sont groupées suivant une disposition qui convient à leur mise en place dans les creux (32) d'une ou plusieurs rangées transversales successives.

15. Installation selon la revendication 14 de mise en oeuvre du procédé selon les revendications 2 et 5, caractérisée en ce que l'organe est un organe (35) en forme de fourche dont les parties fourchues saisissent les rebords (3) du groupe (23) pour enlever un groupe de barquettes (23), et en ce que le dispositif de soudage (40) est conçu pour le soudage simultané des deux feuilles en continu (30, 42) sur le pourtour des creux (32) et des rebords (3) des barquettes avec au moins l'une des deux feuilles en continu (30, 32).
